# EUROPÄISCHE PATENTSCHRIFT

(11) **EP 0 577 095 B1**
(45) Veröffentlichungstag und Bekanntmachung des Hinweises auf die Patenterteilung: **26.03.1997**
(21) Anmeldenummer: 93110427.7
(22) Anmeldetag: 30.06.1993
(51) Int. Cl.: G08C 25/00, G08C 23/00

(54) **Infrarot-Fernsteuerung für Bodenverdichtungsgeräte**
Infrared remote control for soil compacting apparatuses
Télécommande infrarouge pour appareils compacteurs de sol

(30) Priorität: 03.07.1992 DE 4221793
(43) Veröffentlichungstag der Anmeldung: 05.01.1994
(73) Patentinhaber: Wacker-Werke GmbH & Co. KG, D-85081 Reichertshofen (DE)
(72) Erfinder:
(74) Vertreter: Hieke, Kurt

(56) Entgegenhaltungen:
- DE-A- 2 841 533
- GB-A- 2 234 607
- US-A- 4 057 805
- US-A- 4 779 418

## Beschreibung

Die Erfindung bezieht sich auf ein Verfahren gemäß dem Oberbegriff des Patentanspruchs 1 und auf eine Infrarot-Steuereinrichtung zum Durchführen dieses Verfahrens.

Verfahren gemäß, z.B. aus der DE-A-2841533 dem Oberbegriff des Patentanspruchs 1 sind bekannt. Sie ermöglichen es, ein Bodenverdichtungsgerät aus der Entfernung hinsichtlich vieler gewünschter Funktionen wie Vorwärtsfahrt, Rückwärtsfahrt, Arbeiten auf der Stelle, Ein- und Ausschalten des Antriebsmotors u. dgl. zu steuern. Die Fernsteuerung als solche hat den Vorteil, daß sich der Bedienungsmann nicht in der unmittelbaren Umgebung des Bodenverdichtungsgerätes, in der er meist durch eine erhebliche Lärm- und Staubentwicklung gefährdet ist, aufhalten muß.

Bei den bekannten Fernsteuerungen ist es leicht möglich, das Bodenverdichtungsgerät ungewollt in Bewegung zu versetzen oder ungewollt zunächst in eine falsche Richtung laufen oder anlaufen zu lassen. Dies ist besonders gefährlich, wenn sich der Bedienungsmann hierbei in unmittelbarer Nähe des Bodenverdichtungsgerätes befindet, weil dann die Gefahr besteht, daß er von diesem überfahren wird.

Der Erfindung liegt die Aufgabe zugrunde, ein Verfahren gemäß dem Oberbegriff des Patentanspruchs 1 zu schaffen, das eine ungewollte Bedienung hinsichtlich verschiedener Funktionen, die für einen sich in der Nähe des Gerätes aufhaltenden Bedienungsmann gefährlich sind, mit Sicherheit ausschließt, so lange sich der Bedienungsmann nicht in einer ausreichenden Entfernung von dem Gerät befindet.

Die vorgenannte Aufgabe wird durch die im Kennzeichnungsteil des Patentanspruchs 1 genannten Merkmale gelöst.

Die gemäß der Erfindung mit wesentlich geringerer Intensität als die Steuerstrahlung von der Sendeeinheit ausgesendete Nahbereichsstrahlung erreicht die Empfangseinheit am Bodenverdichtungsgerät mit einer für den Empfang ausreichenden Intensität nur dann, wenn sich der Bedienungsmann mit der Sendeeinheit in der Nähe des Geräts befindet. Bei Empfang dieser Nahbereichsstrahlung wird die Bildung oder Ausgabe von Steuersignalen für den Bedienungsmann gefährdende Operationen, die dieser über die Stuerstrahlung veranlassen möchte, in der Empfangseinheit unterbunden, so daß der Bedienungsmann über die Steuerstrahlung keine solchen für ihn gefährlichen Operationen einleiten kann, so lange er sich nicht in einer sicheren Entfernung von dem Gerät befindet.

Die Unteransprüche 2 und 3 betreffen bevorzugte Ausgestaltungen des Verfahrens gemäß Patentanspruch 1.

Mittels des weiteren Bereichssignals, des Fernbereichssignals, gemäß Patentanspruch 2 wird verhindert, daß das Bodenverdichtungsgerät aus der Reichweite der Fernsteuerung herausläuft und dann nicht mehr kontrollierbar ist, bevor die Intensität der Steuerstrahlung aufgrund einer zu großen Entfernung des Empfangsortes vom Sender so gering geworden ist, daß ein sicherer Empfang nicht mehr gewährleistet ist.

Im Falle der Sperrung der gefährlichen Signale bleiben die übrigen Funktionen des Gerätes über die Steuerstrahlung weiterhin steuerbar, so daß z. B. der Antriebsmotor noch ein- oder abschaltbar ist, nachdem das Gerät aufgrund eines nicht mehr ausreichenden Empfangs des Fernbereichssignals stillgesetzt wurde oder wegen zu geringer Entfernung vom Sender nicht in Gang gesetzt werden kann.

Die Ansprüche 4 und 5 betreffen eine Fernsteuereinrichtung zum Durchführen des erfindungsgemäßen Verfahrens.

Die Erfindung wird nachstehend anhand der Zeichnung an einem Ausführungsbeispiel noch näher erläutert:

Die Fig. 2 zeigt in perspektivischer Darstellung schematisch ein Bodenverdichtungsgerät BV, hier eine dichtungswalze, sowie durch konzentrische Linienzüge S1, S2 und S3 gegeneinander abgegrenzten Entfernungsbereiche, wobei angenommen ist, daß sich ein Bedienungsmann mit einem Infrarotsender zur Steuerung des Bodenverdichtungsgerätes BV im Zentrum befindet. Der Linienzug S3 umgrenzt um den Bedienungsmann herum einen Nahbereich, in dem für ihn ein sich darin bewegendes, insbesondere ungewollt in Gang gesetztes Bodenverdichtugsgerät gefährlich ist. Zwischen den Linienzügen S3 und S2 befindet sich der normale, für den Bedienungsmann ungefährliche Arbeitsbereich des Bopdenverdichtungsgerätes, und in dem Bereich außerhalb des Linienzuges S1, aber erst ab diesem, kann die Infrarotstrahlung, über die das Bodenverdichtungsgerät BV funktionell gesteuert wird, vom Empfänger an dem Bodenverdichtungsgerät nicht mehr richtig empfangen werden.

Die Fig. 1 gibt schematisch ein Ausführungsbeispiel einer zum Durchführen des erfindungsgemäßen Verfahrens geeigneten Infrarot-Fernsteuereinrichtung wieder.

Die Fernsteuereinrichtung gemäß Fig. 1 weist eine Sendeeinheit 10 und eine Empfangseinheit 11 auf.

Die Sendeeinheit 10 ist von einem Bedienungsmann bedienbar. Sie weist drei Infrarotstrahlung aussendende Diode D1, D2 und D3 auf, die über ICs S1 , S2 und S3 zeitlich der Reihe nach angesteuert werden. Diese ICs werden mittels eines Ringzählers Z periodisch nacheinander aktiviert und versorgen die zugehörige Diode jeweils mit einem eine vorbestimmte Frequenz aufweisenden Wechselstrom, wobei jedes der ICs diesen Wechselstrom mit einer zugehörigen, sich von den anderen ICs unterscheidenden "Adresse" kodiert, so daß auch das von der zugehörigen Diode D1 ausgesendete Wechsellicht diese Adresse enthält. Die Adressierung besorgt das IC S1 in Verbindung mit einem Kodierschalter C, der es ermöglicht, für eine bestimmte Sendeeinheit 10 eine von mehreren möglichen Addressierungen für das IC S1 auszuwählen, so daß die Möglichkeit besteht, mehrere, in örtlich benachbarten Gebieten arbeitende Sendeeinheiten 10 so einzustellen, daß sie sich gegenseitig nicht in dem Sinne stören können, daß von ihnen auch andere als die zugehörige Empfangseinheit 11 beeinflußbar sind.

Demgegenüber ist sind die Addressencodes für die ICs S2 und S3 fest verdrahtet.

Zusätzlich zu der Addresse sind bei dem IC S1 mehrere unterschiedliche Datencodes zur Übertragung verschiedener Funktionsbefehle an das Bodenverdichtungsgerät BV einkodierbar, unter denen der Bedienungsmann mit einer Schalteinrichtung SE durch Betätigen einer zugehörigen Taste T₁ - Tₙ jeweils einen auswählen kann. Das einkodierte Datensignal bewirkt in der Empfangseinheit 11 die Bildung eines ihm zugeordneten elektrischen Steuersignals, das eine bestimmte Funktion bei dem Bodenverdichtungsgerät auslöst, auf dem die Empfangseinheit 11 angeordnet ist.

Die Empfangsintensität der von den Dioden D1, D2 und D3 emittierten Strahlungen nimmt mit wachsender Entfernung der Empfangseinheit 11 von der Sendeeinheit (10) am Ort der Emfangseinheit 11 ab.

Die Diode D1 strahlt Infrarotlicht mit einer größeren Intensität aus als die Diode D2, und das von der Diode D2 ausgestrahlte Infrarotlicht hat eine größere Intensität als das von der Diode D3 ausgesendete.

Die von der Diode D1 ausgesendete Infrarot-Strahlung, die, wie gesagt, außer der ihr zugeordneten Addressenkodierung auch eine Kodierung mit Steuerdaten zur Empfangseinheit 11 überträgt, bildet die Steuerstrahlung für das zu steuernde Bodenverdichtungsgerät BV. Demgegenüber dienen die von den Dioden D2 und D3 ausgesandten Infrarotstrahlungen, die nur eine Addressenkodierung beinhalten, als Strahlungen, die aufgrund der Intensität, mit der sie die Empfangseinheit 11 erreichen, für die Entfernung charakteristisch sind, in der sich die Empfangseinheit 11 von der Sendeeinheit 10 jeweils befindet. Wegen der unterschiedlichen Intensität, mit der diese Strahlungen von der Sendeeinheit 10 ausgesendet werden, ist die Entfernung, bei welcher sie von der Empfangseinheit 11 noch empfangen werden können, verschieden groß. Die von der Diode D3 ausgesendete Strahlung ist von der Empfangseinheit 11 nur in sehr kleiner Entfernung von der Sendeeinheit 10, z. B. bis zu dem Linienzug S3 in Fig. 2, empfangbar. Demgegenüber kann die von der Diode D2 ausgesendete Strahlung bis zu einer wesentlich größeren Entfernung der Empfangseinheit 11 von der Sendeeinheit 10, z. B. bis zu dem Linienzug S2 in Fig.2, von der Empfangseinheit 11 empfangen werden. Die von der Diode D1 ausgesendete Strahlung empfängt die Empfangseinheit 11 bis zu einer noch größeren Entfernung, z. B. bis zum Linienzug S1 in Fig 2.

Solange das von der Diode D3 ausgesendete Infrarotlicht von der Empfangseinheit 11 empfangen wird, werden in der Empfangseinheit 11 bestimmte Befehle, die die von der Diode D1 ausgesendete und von der Empfangseinheit richtig empfangene Steuerstrahlung auslösen möchte, unterdrückt. Das gleiche geschieht, wenn die von der Diode D2 ausgesendete Strahlung von der Empfangseinheit 11 nicht mehr empfangen wird. Es werden dabei auf jeden Fall mindestens immer diejenigen Steuerbefehle unterdrückt, die für die Fortbewegung des Bodenverdichtungsgerätes maßgeblich sind, so daß bei zu geringer Entfernung der Empfangseinheit 11 und damit des Bodenverdichtungsgerätes von der Sendeeinheit 10 und bei zu großer Entfernung zwischen diesen das Bodenverdichtungsgerät nicht in Gang gesetzt werden kann bzw. stehenbleibt. In jedem Falle aber ist die Steuerstrahlung von der Empfangseinheit 11 empfangbar, so daß damit die restlichen Befehle durchführbar bleiben. Die von den Dioden D2 und D3 ausgesendeten Strahlungen dienen also der Kennzeichnung eines Nahbereichs (Diode D₃) und eines Fernbereichs (Diode D₂), und die von ihnen ausgesendeten Infrarotstrahlungen stellen somit eine Nahbereichsstrahlung bzw. Fernbereichsstrahlung dar, deren Empfangsintensität für die Durchführbarkeit bestimmter Steuerbefehle maßgeblich ist.

Die Empfangseinheit 11 weist ein sogenanntes Infrarotauge A zum Empfang der von den Dioden D1, D2 und D3 ausgesendeten Strahlungen auf, das einen der jeweils empfangenen Strahlung entsprechenden Strom erzeugt. Dieser Strom passiert ein Frequenzfilter F um störendes Fremdlicht von anderer Frequenz als derjenigen der Steuerstrahlung, der Nahbereichsstrahlung und der Fernbereichsstrahlung auszuschließen.

Aus dem Frequenzfilter F gelangt der Strom in einen Komparator K, der die sich in der Stärke des Stromes manifestierende Intensität der empfangenen Strahlung prüft und das Signal nur weitergibt, wenn diese Intensität einen bestimmten Schwellwert überschreitet. Der durchgelassene Strom aktiviert aufgrund der in ihm enthaltenen Addresse jeweils nur das ihm adressenmäßig zugeordnete von drei ICs E1, E2 und E3, die einzeln mit den ICs S1 bzw. S2 bzw. S3 der Sendeeinheit 10 zusammenarbeiten. Das IC E1 ist dabei mittels eines Kodierschalters C' auf die gleiche Addresse eingestellt wie das IC S1 in der Sendeeinheit 10, und die ICs E2 und E3 haben die gleiche Addresse verdrahhtet wie die ICs S2 und S3.

Die von den ICs E1, E2 und E3 ausgegebenen Signale werden in einer Logikeinheit L so verknüpft, daß die oben beschriebene Steuersignalerzeugung und -unterdrückung abhängig von den Datensignalen in der Steuerstrahlung und der Empfangsintensität der Nahbereichsstrahlung und der Fernbereichsstrahlung durchgeführt wird. Die Logikeinheit L liefert die entsprechenden elektrischen Steuersignale an Steuereinheiten St, die den jeweiligen Befehl bei dem Bodenverdichtungsgerät BV ausführen.

Da die Lichtsendedioden D1, D2 und D3 zeitlich nacheinander angesteuert werden, könnten sie auch durch eine einzige Infrarotlicht emitierende Diode ersetzt werden, die von allen ICs S1, S2 und S3 angesteuert wird.

## Patentansprüche

1. Verfahren zum Fernsteuern von selbstfahrenden Bodenverdichtungsgeräten (BV) wie Walzen, Vibrationsplatten e.t.c., bei dem mittels einer von dem Bodenverdichtungsgerät (BV) gesonderten und von einer Bedienungsperson bedienbaren Sendeeinheit (10) eine elektromagnetische Steuerstrahlung im infraroten Wellenlängenbereich zum Bodenverdichtungsgerät (BV) ausgesendet wird, die entsprechend dem jeweils an dieses zu übertragenden Steuerbefehl moduliert oder kodiert wird, und bei dem ferner mittels einer an dem Bodenverdichtungsgerät (BV) angeordneten Empfangseinheit (11) die Steuerstrahlung empfangen und daraus ein der jeweiligen Modulation oder Kodierung von dieser zugeordnetes, die Steuerung des Bodenverdichtungsgeräts (BV) gemäß dem empfangenen Befehl bewirkendes elektrisches Steuersignal erzeugt wird, **dadurch gekennzeichnet**, daß abwechselnd mit der Steuerstrahlung von der Sendeeinheit (10) eine elektromagnetische Nahbereichsstrahlung im infraroten Wellenlängenbereich mit einer im Vergleich zur Steuerstrahlung wesentlich geringeren Intensität ausgesendet wird, und daß die Nahbereichsstrahlung die Bildung oder Ausgabe von vorbestimmten elektrischen Steuersignalen in der Empfangseinheit (11) sperrt, wenn sie die Empfangseinheit mit einer für den Empfang ausreichenden Intensität erreicht, wobei in die Steuerstrahlung und in die Nahbereichsstrahlung jeweils eine sie von der jeweils anderen Strahlung unterscheidende, in der Empfangseinheit entschlüsselbare Adresse einkodiert ist, die sie in der Empfangseinheit einem ihr zugeordneten, für die jeweils andere Strahlung gesperrten Kanal zuweist.

2. Verfahren nach Anspruch 1, **dadurch gekennzeichnet**, daß abwechselnd mit der Steuerstrahlung und der Nahbereichsstrahlung von der Sendeeinheit (10) eine bereichsstrahlung im infraroten Wellenlängenbereich mit einer gegenüber der Nahbereichsstrahlung größeren und gegenüber der Steuerstrahlung geringeren Intensität zum Bodenverdichtungsgerät (BV) ausgesendet wird, in die eine sie von der Steuerstrahlung und der Nahbereichsstrahlung in der Empfangseinheit (11) unterscheidende und sie dort einem nur ihr zugeordneten Kanal zuweisende Adresse einkodiert ist, und daß die Bildung oder Ausgabe bestimmter elektrischer Steuersignale in der Empfangseinheit (11) gesperrt wird, wenn die Fernbereichsstrahlung die Empfangseinheit (11) nicht oder mit einer für den Empfang nicht mehr ausreichenden Intensität erreicht.

3. Verfahren nach Anspruch 1 oder 2, **dadurch gekennzeichnet**, daß die Bildung oder Ausgabe mindestens derjenigen elektrischen Steuersignale gesperrt wird, die eine Fortbewegung des Bodenverdichtungsgerätes (BV) bewirken.

4. Fernsteuerungseinrichtung zum Durchführen des Verfahrens gemäß Anspruch 1 mit einer von dem Bodenverdichtungsgerät (BV)gesonderten Sendeeinheit (10) zum Aussenden einer elektromagnetischen Steuersstrahlung im infraroten Wellenlängenbereich, die entsprechend an das Bodenverdichtungsgerät (BV) zu übertragender Steuerbefehle moduliert oder kodiert ist, und mit einer an dem Bodenverdichtungsgerät (BV) angeordneten Empfangseinheit (11) zum Empfangen der Steuerstrahlung und zum Bilden von durch die jeweilige Modulation oder Kodierung dieser Strahlung bestimmten elektrischen Steuersignalen, die die Steuerung des Bodenverdichtungsgeräts (BV) gemäß dem jeweils empfangenen Befehl bewirken, **dadurch gekennzeichnet**, daß die Sendeeinheit (10) dafür eingerichtet ist, daß sie abwechselnd mit der Steuerstrahlung eine gegenüber dieser unterschiedlich addressen-kodierte infrarote Nahbereichsstrahlung mit einer im Vergleich zur Steuerstrahlung wesentlich geringeren Intensität aussendet, und daß die Empfangseinheit (11) Mittel zum Unterscheiden der Steuerstrahlung von der Nahbereichsstrahlung sowie Mittel zum Sperren der Bildung oder Ausgabe bestimmter elektrischer Steuersignale bei Empfang der Nahbereichsstrahlung aufweist.

5. Fernsteuereinrichtung gemäß Anspruch 4 zum Durchführen des Verfahrens nach Anspruch 2, **dadurch gekennzeichnet**, daß die Sendeeinheit (10) dafür eingerichtet ist, abwechselnd mit der Steuerstrahlung und der Nahbereichsstrahlung eine von diesen Strahlungen unterscheidbar adressen-kodierte Fernbereichsstrahlung mit gegenüber der Nahbereichsstrahlung größerer und gegenüber der Steuerstrahlung kleinerer Intensität auszusenden, und daß die Empfangseinheit (11) Mittel zum Empfangen der Fernbereichsstrahlung, Mittel zum Unterscheiden dieser Strahlung von der Steuerstrahlung und der Nahbereichsstrahlung und Mittel zum Unterbinden der Bildung oder Ausgabe bestimmter elektrischer Steuersignale bei Nicht-Empfang der Fernbereichsstrahlung aufweist.

## Claims

1. Method for the purpose of operating by remote control unmanned ground compacting devices (BV) like rollers, vibration plates etc., wherein by means of a transmitting unit (10), which is separate from the ground compacting device (BV) and can be operated by an operator, an electromagnetic control beam is emitted in the infrared wavelength range to the ground compacting device (BV) and is modulated or coded according to the control command which in each case is to be transmitted to said ground compacting device, and wherein, moreover, by means of a receiving unit (11), which is disposed on the ground compacting device (BV), the control beam is received and therefrom an electric control signal is produced, which is allocated to the respective modulation or coding of said control beam and effects the control of the ground compacting device (BV) in accordance with the command received, characterised in that in an alternating manner with the control beam from the transmitting unit (10) an electromagnetic short range beam is emitted in the infrared wavelength range and comprising a substantially lower intensity in comparison to the control beam, and that the short range beam blocks the formation or output of predetermined electric control signals in the receiving unit (11) when it reaches the receiving unit with an intensity which is sufficient for reception, wherein into the control beam and into the short range beam is encoded in each case an address which can distinguish each of them from the other beam and can be decoded in the receiving unit and which allocates them in the receiving unit to a channel which is associated with it and blocked for the other respective beam.

2. Method according to claim 1, characterised in that a long range beam in the infrared wavelength range and comprising an intensity, which is greater than the short range beam and lower than the control beam, is emitted in an alternating manner with the control beam and the short range beam from the transmitting unit (10) to the ground compacting device (BV), into which long range beam is encoded an address which distinguishes it from the control beam and the short range beam in the receiving unit (11) and allocates said long range beam therein to a channel which is only associated with it, and that the formation or output of predetermined electric control signals is blocked in the receiving unit (11) when the long range beam does not reach the receiving unit (11) or reaches said receiving unit with an intensity which is no longer sufficient for reception.

3. Method according to claim 1 or 2, characterised in that the formation or output of at least those particular electric control signals, which produce a progressing movement of the ground compacting device (BV), is blocked.

4. Remote control device, for the purpose of carrying out the method according to claim 1, comprising a transmitting unit (10) which is separate from the ground compacting device (BV) for the purpose of emitting an electromagnetic control beam in the infrared wavelength range, which is modulated or coded according to the control commands which are to be transmitted to the ground compacting device (BV), and comprising a receiving unit (11) which is disposed on the ground compacting device (BV) for the purpose of receiving the control beam and forming electric control signals which are determined by the respective modulation and coding of this beam and effect the control of the ground compacting device (BV) in accordance with the respective command received, characterised in that the transmitting unit (10) is set to emit, in an alternating manner with the control beam, an infrared short range beam which is differently address coded with respect to said control beam and comprises an intensity which is substantially lower in comparison to the control beam, and that the receiving unit (11) comprises means for the purpose of distinguishing the control beam from the short range beam and comprises means for the purpose of blocking the formation or output of predetermined electric control signals when the short range beam is received.

5. Remote control device according to claim 4, for the purpose of carrying out the method according to claim 2, characterised in that the transmitting unit (10) is set to emit, in an alternating manner with the control beam and the short range beam, a long range beam which is differently address coded with respect to these types of beam and comprises an intensity which is greater with respect to the short range beam and lower with respect to the control beam, and that the receiving unit (11) comprises means for the purpose of receiving the long range beam, and means for the purpose of distinguishing this beam from the control beam and the short range beam, and also comprises means for the purpose of preventing the formation or output of predetermined electric control signals when the long range beam is not received.

## Revendications

1. Procédé de commande à distance d'engins de compactage du sol (BV) automoteurs tels que cylindres, plaques de vibration, etc., dans lequel, au moyen d'une unité d'émission (10) séparée de l'engin de compactage du sol (BV) et à commander par un opérateur, un rayonnement de commande électromagnétique dans la gamme des longueurs d'onde infrarouge est émis en direction de l'engin de compactage du sol (BV), qui est modulé ou codé en fonction de l'instruction de commande à transmettre à celui-ci, et dans lequel en outre, au moyen d'une unité de réception (11), placée sur l'engin de compactage du sol (BV), le rayonnement de commande est reçu et à partir de celui-ci est produit un signal de commande électrique associé à la modulation ou au codage de celui-ci, entraînant la commande de l'engin de compactage du sol (BV) selon l'instruction reçue, caractérisé en ce qu'en alternance avec le rayonnement de commande est émis par l'unité d'émission (10) un rayonnement électromagnétique de proximité dans la gamme des longueurs d'onde infrarouge avec une intensité nettement plus faible que le rayonnement de commande, et en ce que le rayonnement de proximité bloque la formation ou l'émission de signaux de commande électriques prédéterminés dans l'unité de réception (11), lorsqu'il atteint l'unité de réception avec une intensité suffisante pour la réception, et en ce que dans le rayonnement de commande et dans le rayonnement de proximité est codée une adresse le distinguant de l'autre rayonnement, à décoder dans l'unité de réception, adresse qui l'envoie dans l'unité de réception à un canal qui lui est associé, bloqué pour l'autre rayonnement.

2. Procédé selon la revendication 1, caractérisé en ce qu'en alternance avec le rayonnement de commande et le rayonnement de proximité il est émis par l'unité d'émission (10) un rayonnement longue distance dans la gamme des longueurs d'onde infrarouge avec une intensité plus forte que le rayonnement de proximité et plus faible que le rayonnement de commande, vers l'engin de compactage du sol (BV), dans lequel est codée une adresse le distinguant du rayonnement de commande et du rayonnement de proximité dans l'unité de réception (11) et l'affectant dans celle-ci à un canal qui lui est associé, et en ce que la formation ou l'émission de signaux de commande électriques déterminés est bloquée dans l'unité de réception (11), lorsque le rayonnement longue distance n'atteint pas l'unité de réception (11) ou l'atteint avec une intensité qui n'est plus suffisante pour la réception.

3. Procédé selon la revendication 1 ou 2, caractérisé en ce qu'est bloquée la formation ou l'émission d'au moins les signaux de commande électriques qui entraînent une progression de l'engin de compactage du sol (BV).

4. Dispositif de commande à distance pour la mise en oeuvre du procédé selon la revendication 1, comprenant une unité d'émission (10) séparée de l'engin de compactage du sol (BV) pour l'émission d'un rayonnement de commande électromagnétique dans la gamme des longueurs d'onde infrarouge, qui est modulé ou codé suivant les instructions de commande à transmettre à l'engin de compactage du sol (BV), et une unité de réception (11), placée sur l'engin de compactage du sol (BV), pour la réception du rayonnement de commande et pour la formation de signaux de commande électriques déterminés par la modulation ou le codage de ce rayonnement, lesquels signaux entraînent la commande de l'engin de compactage du sol (BV) selon l'instruction reçue chaque fois, caractérisé en ce que l'unité d'émission (10) est conçue pour émettre, en alternance avec le rayonnement de commande, un rayonnement de proximité infrarouge codé suivant une adresse différente par rapport au rayonnement de commande avec une intensité nettement moindre que le rayonnement de commande, et en ce que l'unité de réception (11) comporte des moyens de faire la différence entre le rayonnement de commande et le rayonnement de proximité ainsi que des moyens destinés à bloquer la formation ou l'émission de signaux de commande électriques déterminés, à la réception du rayonnement de proximité.

5. Dispositif de commande à distance selon la revendication 4 pour la mise en oeuvre du procédé selon la revendication 2, caractérisé en ce que l'unité d'émission (10) est conçue pour émettre en alternance avec le rayonnement de commande et le rayonnement de proximité, un rayonnement longue distance codé suivant une adresse pouvant être distinguée de ces rayonnements, avec une intensité supérieure au rayonnement de proximité et inférieure au rayonnement de commande, et en ce que l'unité de réception (11) comporte des moyens pour la réception du rayonnement longue distance, des moyens pour faire la distinction entre ce rayonnement et le rayonnement de commande ainsi que le rayonnement de proximité et des moyens pour empêcher la formation ou l'émission de signaux de commande électriques déterminés, en cas de non réception du rayonnement longue distance.
